# FASCICULE DE BREVET EUROPEEN

(11) **EP 1 049 907 B1**
(45) Date de publication et mention de la délivrance du brevet: **12.06.2002**
(21) Numéro de dépôt: 99901644.7
(22) Date de dépôt: 28.01.1999
(51) Int. Cl.: F41H 11/12, B66C 1/02, B66C 1/06

(54) **DISPOSITIF DE RECUPERATION OU DE DESTRUCTION SUR PLACE D'ENGINS EXPLOSIFS**
VORRICHTUNG ZUR BERGUNG ODER ÖRTLICHEN ZERSTÖRUNG VON EXPLOSIONSKÖRPERN
DEVICE FOR RECUPERATING OR DESTROYING EXPLOSIVE DEVICES ON SITE

(30) Priorité: 29.01.1998 FR 9800984
(43) Date de publication de la demande: 08.11.2000
(73) Titulaire: Royoux, Guy, 18100 Vierzon (FR)
(72) Inventeur: Royoux, Guy, 18100 Vierzon (FR)
(74) Mandataire: Bruder, Michel
(86) Numéro de dépôt international: FR9900167
(87) Numéro de publication internationale: WO9939154

(56) Documents cités:
- WO-A-95/25596
- DE-A- 3 826 731
- US-A- 3 159 418

## Description

La présente invention concerne un dispositif de récupération ou de destruction sur place d'engins explosifs se trouvant dans le sol.

Les pays soumis à des conflits armés sont confrontés, une fois ces conflits terminés, au déminage de leur territoire et cette opération particulièrement dangereuse consiste à repérer les emplacements des mines, obus et autres engins explosifs, et à neutraliser ces engins, soit en les faisant exploser sur place, soit en les désamorçant voir à cet effet le document WO-A-95/25596.

La présente invention a pour but de fournir un dispositif permettant, une fois un engin explosif repéré dans le sol, de le faire exploser sur place ou de le transporter en un autre endroit en toute sécurité, par une manoeuvre ne mettant nullement en danger la vie des personnes chargées des opérations de déminage.

A cet effet, ce dispositif de récupération ou de destruction sur place d'engins explosifs se trouvant dans le sol est remarquable en ce qu'il comporte une hotte blindée présentant, à sa partie supérieure, un orifice relié à un dispositif d'aspiration afin de pouvoir créer, à l'intérieur de la hotte, une dépression et, à sa partie inférieure, un électro-aimant pour attirer vers le haut, vers l'intérieur de la hotte blindée, un engin explosif en matériau ferro/magnétique

On décrira ci-après, à titre d'exemples non limitatifs, diverses formes d'exécution de la présente invention en référence aux dessins annexés sur lesquels :
- la figure 1 est une vue en élévation, partiellement en coupe verticale, d'un dispositif suivant l'invention,
- la figure 2 est une vue en plan du dispositif représenté sur la figure 1,
- la figure 3 est une vue en coupe verticale du dispositif de la figure 1, au cours d'une explosion sur place d'un engin explosif,
- la figure 4 est une vue en coupe verticale partielle d'une variante d'exécution conçue pour le transport d'engins explosifs lourds.

Le dispositif qui est représenté sur les figures 1 à 3 comporte une hotte blindée 1 en forme de tronc de pyramide ou de cône, évasée vers le bas, c'est-à-dire comprenant une petite base supérieure et une grande base inférieure.

Dans la forme d'exécution non limitative représentée sur les figures 1 à 3, la hotte blindée 1 a la forme d'un tronc de pyramide irrégulière ayant des bases rectangulaires. Toutefois, comme il a été dit précédemment, ces bases pourraient avoir une autre forme polygonale ou encore une forme courbe, notamment circulaire. La paroi latérale de la hotte 1 est constituée de quatre plaques de tôle épaisse 2,3,4,5 de formes trapézoïdales dont les côtés supérieurs sont solidaires d'une plaque de tôle épaisse horizontale 6 constituant la petite base supérieure du tronc de pyramide. Dans la partie centrale de la petite base supérieure 6 est prévu un orifice d'aspiration 7 qui peut être relié, par un tuyau flexible, à une source d'aspiration. Cette source d'aspiration qui peut être un ventilateur aspirant, est mue par n'importe quelle source de mouvement, telle que le moteur d'un engin de transport, à chenilles ou sur pneus. La hotte blindée 1 est suspendue, par l'intermédiaire de câbles non représentés, à un bras support de l'engin de transport de manière à pouvoir être placée au-dessus d'un engin explosif se trouvant sur ou dans le sol, comme il est représenté par une mine 8 sur la figure 3. Ces câbles sont accrochés à des points d'ancrage prévus sur une ou plusieurs des plaques latérales 2-5 de la hotte blindée 1, tels que les points d'ancrage 9 soudés à la plaque 2 de la hotte.

Les plaques latérales inclinées 2-5 sont percées de trous dans lesquels sont disposés des clapets 11. Ces clapets sont disposés de manière à fermer normalement les trous dans lesquels ils sont logés et à s'ouvrir seulement lors d'une surpression à l'intérieur de la hotte blindée 1, comme il sera précisé plus loin.

La hotte blindée 1 comporte également, à sa partie inférieure, un électro-aimant 12, situé à l'intérieur de la hotte 1, comme il est représenté sur les figures 1 à 3 ou bien pouvant être également situé à l'extérieur. Cet électro-aimant 12 s'étend le long de la grande base de la hotte blindée 1 et il est destiné à produire un champ magnétique dont les lignes de force s'étendent verticalement vers le haut à l'intérieur de la hotte 1. Pour confiner le champ magnétique à l'intérieur de la hotte, les plaques constituant les faces latérales 2-5 sont avantageusement revêtues d'une couche d'un matériau amagnétique 13 tel que le caoutchouc.

En-dessous de l'électro-aimant 12, la hotte 1 comporte une grille horizontale blindée 14, de forte épaisseur, elle-même prolongée vers le bas, par une jupe périphérique de protection 15 en matériau souple, par exemple en caoutchouc, avec laquelle elle forme un ensemble interchangeable.

La hotte blindée 1 est également avantageusement pourvue de caméras 16 qui sont représentées uniquement sur la figure 2. Ces caméras 16 sont portées par des mécanismes mobiles commandés par des vérins, de manière à pouvoir être orientées vers le sol, dans des directions appropriées, pour assurer une détection et une identification à distance des engins trouvés sur le sol, et le guidage de la hotte blindée 1 pour l'amener au-dessus d'un engin repéré.

La figure 3 illustre l'utilisation du dispositif suivant l'invention, pour la destruction sur place d'un engin explosif 8 telle qu'une mine antipersonnel. Pour cette destruction, la hotte blindée 1 est amenée par son engin de transport, au-dessus de la mine 8, cette opération étant surveillée à distance en utilisant les caméras 16. La source de dépression (ventilateur aspirant par exemple) est mise en marche, et on provoque l'explosion sur place de la mine 8, par un choc quelconque. L'explosion de la mine 8 provoque une onde de choc matérialisée par les flèches en traits mixtes et s'étendant, en passant à travers les ouvertures de la grille blindée 14, vers le haut de la hotte. La surpression à l'intérieur de la hotte 1 qui en résulte provoque à son tour l'ouverture des clapets 11 si bien que l'air et les gaz s'échappent à l'extérieur de la hotte. Après l'explosion, les clapets 11 reviennent en position de fermeture initiale, sous l'effet de la dépression créée par l'aspiration à l'intérieur de la hotte. Par conséquent, la destruction sur place de la mine 8 s'effectue sans aucun risque pour le personnel environnant.

Dans le cas d'un engin explosif lourd, tel qu'un obus, on peut descendre la hotte blindée jusqu'au sol et mettre en marche la source de dépression tout en excitant l'électro-aimant 12. De ce fait, l'engin explosif 8 peut être attiré vers le haut, à la fois sous l'effet de la dépression régnant à l'intérieur de la hotte 1 et de la l'attraction magnétique produite par l'électro-aimant 12. Dans cette dernière application, la hotte 1 comporte de préférence, comme il est illustré schématiquement sur la figure 4, un matelas ou tablier en mousse poreuse 17 en dessous de la grille blindée 14, à la place de la jupe périphérique 15, pour éviter une explosion d'un obus transporté.

Selon une dernière caractéristique de l'invention, non représentée sur les dessins, on prévoit accessoirement d'équiper la hotte d'un détecteur d'impact muni d'un compteur plombé permettant la comptabilisation des engins détruits ou extraits.

## Revendications

1. Dispositif de récupération ou de destruction sur place d'engins explosifs se trouvant dans le sol, **caractérisé en ce qu'**il comporte une hotte blindée (1) présentant, à sa partie supérieure, un orifice (7) relié à un dispositif d'aspiration afin de pouvoir créer, à l'intérieur de la hotte, une dépression et, à sa partie inférieure, un électro-aimant (12) pour attirer vers le haut, vers l'intérieur de la hotte blindée (1), un engin explosif en matériau ferreux magnétique.

2. Dispositif selon la revendication 1 **caractérisé en ce que** la hotte blindée (1) a une paroi latérale (2-5) en forme de tronc de cône ou de tronc de pyramide, l'orifice d'aspiration (7) est situé sur une plaque horizontale supérieure (6) constituant la petite base du tronc de cône ou de pyramide et l'électro-aimant (12) est monté, à l'intérieur ou à l'extérieur de la paroi latérale (2-5) de la hotte, à proximité de sa grande base.

3. Dispositif selon la revendication 2, **caractérisé en ce que** la hotte blindée (1) porte, sur sa paroi latérale (2-5), des éléments d'ancrage (9) permettant de suspendre la hotte à des moyens de manutention tels que des câbles.

4. Dispositif selon l'une quelconque des revendications précédentes, **caractérisé en ce que** la hotte blindée (1) comporte des caméras (16) montées par l'intermédiaire de mécanismes réglables à distance et permettant de détecter et d'identifier les engins explosifs au sol et de guider la hotte blindée (1) jusqu'à une position au-dessus d'un engin.

5. Dispositif selon l'une quelconque des revendications 2 à 4, **caractérisé en ce que** la paroi latérale (2-5) de la hotte blindée (1) est percée de trous dans lesquels sont engagés des clapets de sécurité (11), normalement fermés et s'ouvrant sous l'effet d'une surpression à l'intérieur de la hotte (1).

6. Dispositif selon l'une quelconque des revendications 2 à 5 **caractérisé en ce que** la paroi latérale est constituée de plaques épaisses (2-5) revêtues d'un matériau amagnétique.

7. Dispositif selon l'une quelconque des revendications précédentes, **caractérisé en ce que** la hotte blindée (1) comporte à sa partie inférieure, en dessous de l'électro-aimant (12), une grille blindée horizontale (14).

8. Dispositif selon la revendication 7, **caractérisé en ce que** la grille blindée (14) est prolongée vers le bas par un élément de protection (15,17) avec lequel elle forme un ensemble interchangeable.

9. Dispositif selon la revendication 8, **caractérisé en ce que** l'élément de protection est constitué par une jupe périphérique (15) en matériau souple.

10. Dispositif selon la revendication 8, **caractérisé en ce que** l'élément de protection 17 est constitué par une couche d'un matériau poreux tel qu'un matelas ou tablier de mousse.

## Patentansprüche

1. Vorrichtung zur Bergung oder Zerstörung vor Ort von im Boden befindlichen Explosivmitteln, **dadurch gekennzeichnet, dass** sie eine gepanzerte Haube (1) aufweist, die in ihrem oberen Teil eine mit einer Absaugvorrichtung verbunden Öffnung (7) aufweist, um im Inneren der Haube einen Unterdruck erzeugen zu können, und in ihrem unteren Teil einen Elektromagneten (12), um ein Explosivmittel aus ferromagnetischem Material nach oben ins Innere der gepanzerten Haube (1) anzuziehen.

2. Vorrichtung nach Anspruch 1, **dadurch gekennzeichnet, dass** die gepanzerte Haube (1) eine kegelstumpfförmige oder pyramidenstumpfförmige Seitenwand (2-5) besitzt, die Absaugöffnung (7) auf einer oberen horizontalen Platte (6) gelegen ist, welche die kleine Basis des Kegelstumpfs oder Pyramidenstumpfs bildet, und der Elektromagnet (12) in der Nähe ihrer großen Basis an der Innenseite oder an der Außenseite der Seitenwand (2-5) der Haube angebracht ist.

3. Vorrichtung nach Anspruch 2, **dadurch gekennzeichnet, dass** die gepanzerte Haube (1) auf ihrer Seitenwand (2-5) Verankerungselemente (9) trägt, die es gestatten, die Haube an Halteeinrichtungen, wie Seilen, aufzuhängen.

4. Vorrichtung nach einem der vorangehenden Ansprüche, **dadurch gekennzeichnet, dass** die gepanzerte Haube (1) Kameras (16) aufweist, die mit Hilfe von fernsteuerbaren Mechanismen angebracht sind und es gestatten die Explosivmittel am Boden zu erkennen und zu identifizieren und die gepanzerte Haube (1) bis in eine Position oberhalb von einem Mittel zu lenken.

5. Vorrichtung nach einem der Ansprüche 2 bis 4, **dadurch gekennzeichnet, dass** die Seitenwand (2-5) der gepanzerten Haube (1) von Löchern durchbohrt ist, in die Sicherheitsventile (11) eingesetzt sind, welche normalerweise geschlossen sind und sich unter der Wirkung eines Überdrucks im Inneren der Haube (1) öffnen.

6. Vorrichtung nach einem der Ansprüche 2 bis 5, **dadurch gekennzeichnet, dass** die Seitenwand aus dicken Platten (2-5) besteht, die mit einem nichtmagnetischen Material verkleidet sind.

7. Vorrichtung nach einem der vorangehenden Ansprüche, **dadurch gekennzeichnet, dass** die gepanzerte Haube (1) in ihrem unteren Teil, unterhalb des Elektromagneten (12), ein horizontales gepanzertes Gitter (14) aufweist.

8. Vorrichtung nach Anspruch 7, **dadurch gekennzeichnet, dass** das gepanzerte Gitter (14) nach unten durch ein Schutzelement (15,17) verlängert ist, mit dem es eine austauschbare Einrichtung bildet.

9. Vorrichtung nach Anspruch 8, **dadurch gekennzeichnet, dass** das Schutzelement von einer Umfangsschürze (15) aus nachgiebigem Material gebildet wird.

10. Vorrichtung nach Anspruch 8, **dadurch gekennzeichnet, dass** das Schutzelement (17) von einer Lage aus einem löchrigen Material, wie einer Schaumstoffmatratze oder -schürze, gebildet wird.

## Claims

1. Device for recuperating or destroying *in situ* explosive devices located in the ground, **characterized in that** it comprises an armoured hood (1) presenting, in its upper part, an orifice (7) connected to a suction device in order to be able to create a depression within the hood, and, in its lower part, an electro-magnet (12) for attracting an explosive device made of magnetic ferrous material upwardly towards the inside of the armoured hood (1).

2. Device according to Claim 1, **characterized in that** the armoured hood (1) presents a lateral wall (2-5) in the form of a frustum of cone or frustum of pyramid, the suction orifice (7) is located on an upper horizontal plate (6) constituting the small base of the frustum of cone or of pyramid and the electro-magnet (12) is mounted, inside or outside the lateral wall (2-5) of the hood, in the vicinity of its large base.

3. Device according to Claim 2, **characterized in that** the armoured hood (1) bears, on its lateral wall (2-5), anchoring elements (9) making it possible to suspend the hood from handling means such as cables.

4. Device according to any one of the preceding Claims, **characterized in that** the armoured hood (1) comprises cameras (16) mounted via remotely adjustable mechanisms and making it possible to detect and identify the explosive devices on the ground and to guide the armoured hood (1) up to a position above a device.

5. Device according to any one of Claims 2 to 4, **characterized in that** the lateral wall (2-5) of the armoured hood (1) is pierced with holes in which safety valves (11), which are normally closed and opening under the effect of an excess pressure inside the hood (1), are engaged.

6. Device according to any one of Claims 2 to 5, **characterized in that** the lateral wall is constituted by thick plates (2-5) coated with an amagnetic material.

7. Device according to any one of the preceding Claims, **characterized in that** the armoured hood (1) comprises in its lower part, below the electro-magnet (12), a horizontal armoured grid (14).

8. Device according to Claim 7, **characterized in that** the armoured grid (14) is extended downwardly by a protection element (15, 17) with which it forms an interchangeable assembly.

9. Device according to Claim 8, **characterized in that** the protection element is constituted by a peripheral skirt (15) made of supple material.

10. Device according to Claim 8, **characterized in that** the protection element 17 is constituted by a layer of porous material such as a foam mattress or body.
